# EUROPÄISCHE PATENTSCHRIFT

(11) **EP 0 707 125 B1**
(45) Veröffentlichungstag und Bekanntmachung des Hinweises auf die Patenterteilung: **01.03.2000**
(21) Anmeldenummer: 95112774.5
(22) Anmeldetag: 14.08.1995
(51) Int. Cl.: E05B 65/44, E05B 65/46

(54) **Schrank**
Cabinet
Armoire

(30) Priorität: 13.10.1994 DE 4436691
(43) Veröffentlichungstag der Anmeldung: 17.04.1996
(73) Patentinhaber: SORTIMO INTERNATIONAL AUSRÜSTUNGSSYSTEME FÜR SERVICEFAHRZEUGE GmbH, D-86441 Zusmarshausen (DE)
(72) Erfinder: Braun, Reinhold, D-86424 Dinkelscherben (DE)
(74) Vertreter: Zipse + Habersack

(56) Entgegenhaltungen:
- DE-B- 1 903 282
- DE-U- 8 802 034
- GB-A- 768 625
- US-A- 1 636 809
- US-A- 3 357 762

## Beschreibung

Die Erfindung betrifft einen Schrank mit wenigstens einem Schubladenelement, das in eingeschobener Schließstellung verriegelbar ist, mit einem an der Schublade angeordneten Verriegelungsmechanismus, der über einen im Rückwandbereich der Schublade vorgesehenen Riegel und einen Betätigungsmechanismus für den Riegel verfügt, und mit einem im Rückwandbereich der Schublade an der Schrankkonstruktion angeordneten Riegelschloß, in das der Riegel in Schließstellung der Schublade eingreift.

Bei derartigen Schränken werden die Schubladen in eingeschobener Stellung zwangsverriegelt. Die Schubladenschränke mit Zwangsverriegelung finden vor allem für Schränke im mobilen Einsatz, z.B. für Werkstattwagen, Verwendung. Bislang werden die Schubladen mittels eines Riegels im Rückwandbereich gehalten, der in ein an der Schrankkonstruktion vorgesehenes Riegelschloß eingreift. Durch den mobilen Einsatz ist der Schrank großen Trägheitskräften unterworfen, die beim Beschleunigen und Abbremsen des Wagens auftreten. Dies führte bei den bislang bekannten Schränken bisweilen zu einem Aufbrechen des Mechanismus und Herausschleudern der Schublade samt Inhalt. Bei Werkstattwagen sind die Schubladen in der Regel mit relativ schweren Gegenständen befrachtet, so daß eine sich lösende Schublade während der Fahrt einen großen Schaden im Innenbereich des Werkstattwagens anrichten und den Fahrer gefährden kann.

Der obengenannte Nachteil findet sich in der DE-B-19 03 282, der GB-A-768 625 und DE-U-88 02 034, in denen Verriegelungsvorrichtungen aufgezeigt sind, die einen einzelnen Verriegelungshaken an der Schublade mitführen, der in der horizontalen Ebene beweglich ist und beim Schließen der Schublade selbsttätig in die Arretiervorrichtung greift.

Aus der US-A-1 636 809 ist ein Schnappschloß zum Abschließen von Schubläden, Werkzeugkästen, Truhen oder Aktentaschen bekannt. Das Schloß umfaßt zwei in der vertikalen Ebene fungierende Verriegelungshaken, die zum Öffnen mittels eines Schlüssels gleichzeitig aus den Arretierprofilen gelöst werden.

Es ist Aufgabe der vorliegenden Erfindung, einen Schrank zu schaffen, dessen Schubladen sich auch bei starken Belastungen, insbesondere im mobilen Einsatz, nicht aus ihrer Zwangsverriegelung lösen.

Die Aufgabe wird bei einem Schrank der oben genannten Art erfindungsgemäß durch die kennzeichnenden Merkmale des Anspruchs 1 bzw 11 gelöst. Vorteilhafte Weiterbildungen der Erfindung sind Gegenstand der Unteransprüche.

Nach Anspruch 1 werden zwei Riegel eingesetzt, die gleichzeitig durch den Betätigungsmechanismus betätigbar sind. Jeder Riegel enthält eine Rastnase, die in ein an dem Schrank montiertes Riegelschloß eingreift. Beim Schließen der Schublade wird diese zwangsverriegelt, d.h. die Rastnasen gleiten selbsttätig in die Riegelschlösser und bewirken somit eine Verriegelung der Schublade im eingeschobenen Zustand. Die Riegel sind vorzugsweise in der Form von Kniehebeln ausgebildet, die durch den Betätigungsmechanismus, z.B. eine Betätigungsstange, gegensinnig ausgelenkt werden. Die ersten Enden der Riegel sind hierbei zusammengeführt und mit dem Betätigungsmechanismus verbunden, während die zweiten Enden der Kniehebel die Rastnase aufweisen. Es ergibt sich somit durch die beiden Riegel die geometrische Form eines zur Rückwand der Schublade hin offenen U, wobei an den freien Schenkelenden die Rastnasen angeordnet sind, die über die Rückwand der Schublade hinausragen und in die korrespondierenden Riegelschlösser an der Schrankrückwand eingreifen. Die Riegel sind vorzugsweise durch eine Feder in ihre Schließstellung vorgespannt. Sie sind vorzugsweise identisch ausgebildet, wodurch man mit einem minimalen Aufwand an Formwerkzeugen den Verriegelungsmechanismus herstellen kann. Durch die Elastizität des Riegelmechanismus, z.B. durch die Auswahl eines geeigneten elastischen oder gering verformbaren Materials kann sichergestellt werden, daß beide Riegel des Verriegelungsmechanismus bei stärkerer Belastung gleichmäßig in die Riegelschlösser greifen, die Belastung somit gleichmäßig auf beide Riegel wirkt. Hierdurch können kleine Herstellungstoleranzen eliminiert werden.

Vorzugsweise sind die Schubladen mit dem Doppelriegel für schwere Lasten vorgesehen. Es können auch Schubladen für die Aufnahme geringerer Lasten mit einem Einfachriegel vorgesehen sein, wobei dieser vorzugsweise an der Stelle eines der beiden Doppelriegel angeordnet ist. Hierdurch lassen sich Schubladen mit Ein- und Zweiriegelsystem gegeneinander austauschen. Wenn einer der Riegel des erfindungsgemäßen Doppelriegelsystems an der gleichen Stelle wie der Riegel eines bislang bekannten Einriegelsystems angeordnet ist, d.h. der Ort, die Bewegungsrichtung und Form der Rastnase identisch sind, dann läßt sich eine Kompatibilität der Schubladen mit Zweiriegelsystem zu den bereits bestehenden Systemen erreichen. Dies ist besonders von Vorteil, wenn neben den neuen Doppelriegelsystemen noch die herkömmlichen Einriegelsysteme benutzt werden.

In einer kostengünstig herzustellenden Ausbildungsform der Erfindung ist jeder Riegel oder sind beide Riegel mittels einer Riegelplatte an der Schublade befestigt. Die Riegelplatte kann als Stanzblechteil hergestellt werden, das eine hochgebogene Kante aufweist, die eine korrespondierende Perforierung des Riegels durchsetzt und somit das Schwenklager des Riegels bildet. In diesem Fall braucht kein separates, aufwendigeres Stiftgleitlager für den Riegel vorgesehen werden. Um die mechanische Stabilität der Verriegelung in diesem Fall für stark belastete Schubladen zu erhöhen, hat die Riegelplatte an ihrem der Schubladenrückwand zugewandten Ende eine parallel zu dieser verlaufende Kante, gegen die eine Schulter des Riegels in Schließstellung anliegt. Die Belastung des Riegels liegt in diesem Fall nicht allein auf der hochgebogenen Lagerkante der Riegelplatte, sondern auch auf der parallel zur Rückwand der Schublade hochgebogenen Kante, gegen die die Schulter des Riegels in Schließstellung anliegt. Die Schulter begrenzt einen breiteren oder dickeren Abschnitt des Riegels innerhalb der Schublade gegen einen schmaleren oder dünneren Bereich des Riegels, der durch die Rückwand in Richtung auf das Riegelschloß ragt. Die Schulter muß nicht unbedingt gegen eine hochgebogene Kante der Riegelplatte anliegen, sondern kann auch direkt an der Rückwand der Schublade anliegen.

Eine sehr gute Sicherung der Schublade gegen Zugkräfte wird durch die Ausbildung der oben beschriebenen Schulter erzielt, welche sich gegen ein Teil der Schublade oder der Riegelplatte abstützt und damit die auf den Riegel wirkenden Zugkräfte aufnimmt. Dieser Vorteil wird bereits erzielt, wenn der Verriegelungsmechanismus nur einen Riegel aufweist.

In einer konstruktionstechnisch sehr einfachen Ausführungsform der Erfindung hat die hochgebogene Lagerkante der Riegelplatte eine Durchbohrung oder Auskehlung, die von einer Stab- oder Blattfeder durchsetzt wird, nachdem der Riegel auf die Riegelplatte aufgesetzt worden ist. Die Blattfeder liegt neben dieser Auskehlung oder Perforierung an zwei Widerlagern an, die zum einen an der Riegelplatte und zum anderen am Riegel vorgesehen sind. Durch diese Stab- oder Blattfeder wird der Riegel in seine Schließstellung vorgespannt und gleichzeitig an der Riegelgelplatte fixiert. So kann der Verriegelungsmechanismus mit einer minimalen Anzahl an Teilen realisiert werden.

Die Riegelschlösser des Schranks sind vorzugsweise als vertikal verlaufende U-Profile vorgesehen, die hinter den Schubladenrückwänden angeordnet sind und fest mit der Rückwand oder einer entsprechenden Tragstruktur des Schrankes verbunden sind. Die seitlichen Schenkel der U-Profile sind perforiert und diese Perforierungen werden von den Rastnasen der Riegel durchsetzt. Ein derartiges Riegelschloß ist sehr stabil, da es mit beiden Schenkeln z.B. durch Punktschweißen oder Schweißen fest mit der Schrankkonstruktion verbunden werden kann.

Der Betätigungsmechanismus für die Riegel ist vorzugsweise durch eine axial bewegliche Stange gebildet, deren umgebogenes oder abgekröpftes hinteres Ende in Perforierungen am ersten Ende beider Riegel eingreift, wohingegen das vordere Ende der Betätigungsstange an die Schubladenfront geführt ist und dort eine Betätigungsfläche, z.B. einen Druckknopf, aufweist.

Die Erfindung wird nachfolgend beispielsweise anhand der schematischen Zeichnung beschrieben. In dieser zeigen:
- Fig. 1: eine Aufsicht auf einen Verriegelungsmechanismus, der unterhalb des Schubladenbodens zur Zwangsverriegelung der Schublade angeordnet ist;
- Fig. 2: eine vergrößerte Ansicht des Details II aus Fig. 1 zusammen mit der das Riegelschloß enthaltenden Schrankrückwand; und
- Fig. 3: einen Schnitt III-III aus Fig. 1.

Der abgebildete Verriegelungsmechanismus 10 ist unter der Bodenplatte 12 einer Schublade angebracht. Der Verriegelungsmechanismus 10 umfaßt eine Betätigungsstange 14, die mittels Führungsteilen 16 an der Unterseite 12 der Schublade geführt ist. Das hintere Ende der Betätigungsstange 14 ist in Richtung auf den Schubladenboden 12 abgekröpft oder abgebogen und greift in eine Perforierung 18, die an den ersten Enden zweier Riegel 20 angeordnet sind. Die Riegel sind in der Art eines L-förmigen Kniehebels ausgebildet und werden mittels Riegelplatten 22, 24 an dem Schubladenboden 12 gehalten. Die Riegelplatten 22, 24 sind Stanzblechteile, die mit dem Schubladenboden durch irgendeine herkömmliche Verbindungstechnik, wie Schweißen, Punktschweißen, Verformen etc. verbunden sind. Beide Riegel 20 sind identisch ausgebildet und haben im Bereich ihres Knies eine Perforierung 26, die von einer hochstehenden Lagerkante 28 der Riegelplatten 22, 24 durchsetzt wird. Lagerkante 28 und Perforierung 26 bilden das Schwenklager der Riegel 20 auf den Riegelplatten 22, 24. Im Bereich ihrer Verbindung mit der Betätigungsstange 14 sind beide Riegel gekröpft, so daß deren Enden in etwa parallel übereinander liegen, wodurch die dort angeordneten Perforierungen 18 zur Befestigung der Betätigungsstange 14 konzentrisch angeordnet sind. Im Bereich der Abkröpfung der Riegel sind Löcher 30 ausgestanzt, die als Widerlager für Federn 32 dienen, die eine Perforierung der Lagerkanten 28 durchsetzen und an zweiten Widerlagern 34 der Riegelplatten abgestützt sind. Durch diese Konstruktion werden zum einen die Riegel 20 in ihre Schließposition vorgespannt und zum anderen zwischen den Riegelplatten 22, 24 und den Federn 32 festgelegt. An den rückwärtigen Enden der Riegel 20 sind Rastnasen 36 angeordnet, die in Riegelschlösser 38 eingreifen, die als U-Profile ausgebildet und mit der Schrankrückwand 40 verbunden sind. Die U-Profile 38 weisen in ihren seitlichen Schenkeln Perforierungen auf, in die die Rastnasen 36 in der dargestellten Schließstellung der Riegel eingreifen.

Die Riegelplatten weisen ferner eine parallel zur Schubladenrückwand 42 verlaufende, d.h. von der Riegelplatte 22, 24 hochgebogene Kante 44 auf, gegen die eine Schulter 46 der Riegel 20 in der dargestellten Schließstellung anliegt. Die Schulter 46 stellt den Übergang zwischen einem breiteren innerhalb der Schublade befindlichen Riegelteil und einem durch die Rückwand 42 nach außen ragenden schmaleren Riegelteil dar. In der dargestellten Schließstellung ist die Schublade somit bei einer die Schublade nach außen ziehenden Belastung abgestützt durch die in den Riegelschlössern 38 befindlichen Rastnasen 36 der Riegel 20 und durch die an den Kanten 44 abgestützten Schultern 46 der Riegel 20 und die hochgebogenen Lagerkanten 28. Die Schultern 46 der Riegel 20 können auch direkt an der Rückwand abgestützt sein, was jedoch aufgrund der Toleranzen beim Einbau der Riegelplatte in die Schublade ungünstiger ist. Der gesamte, auf dem Verriegelungsmechanismus 10 lastende Zug wird somit nicht allein durch das Schwenklager 26, 28 der Riegel 20, sondern zusätzlich durch die Schultern 46 der Riegel 20 abgefangen. Diese Konstruktion ist daher insbesondere in der Lage, schwer befüllte Schubladen in mobilen, d.h. z.B. in Fahrzeugen befindlichen Schränken gegen ein Herausgleiten abzusichern. Dies ist vor allem dann wichtig, wenn die Schublade mit ihrer Öffnungs- und Schließrichtung in Fahrzeugrichtung eingebaut ist. Dann wirken die beim Abbremsen und Beschleunigen des Fahrzeugs auftretenden Trägheitskräfte der Schublade direkt auf den Verschließmechanismus. Die Betätigungsstange 14 hat an ihrer der Schubladenfront 48 zugewandten Seite eine Betätigungsfläche 50, durch die die Zwangsverriegelung der Schublade gelöst werden kann.

Fig. 3 zeigt in sehr eindrucksvoller Weise, wie flach die andererseits sehr stabile und wirkungsvolle Zwangsverriegelung konstruiert werden kann. Sehr gut zu sehen sind in dieser Figur die hochgebogenen Kanten 44, an denen sich die Schulter 46 der Riegel 20 in Schließstellung abstützen.

Beim Öffnen werden die ersten Enden der Riegel 20 in Richtung auf die Schubladenrückwänd bewegt, wodurch beide Riegel 20 eine Drehung um das Schwenklager 26,28 vollführen. Dabei treten die Rastnasen 36 außer Eingriff mit den Riegelschlössern 38, die an der Schrankrückwand 40 angeordnet sind.

## Patentansprüche

1. Schrank mit wenigstens einem Schubladenelement, das in eingeschobener Schließstellung verriegelbar ist, mit einem an der Schublade angeordneten Verriegelungsmechanismus (10), der über mindestens einen im Rückwandbereich der Schublade vorgesehenen Riegel (20) und einen Betätigungsmechanismus (14) für den Riegel verfügt, und mit einem im Rückwandbereich der Schublade an der Schrankkonstruktion (40) angeordneten Riegelschloß (38), in das der Riegel (20) in Schließstellung der Schublade eingreift,
dadurch **gekennzeichnet**,
daß zwei gemeinsam durch den Betätigungsmechanismus (14) betätigbare Riegel (20) und ein Riegelschloß (38) zur Aufnahme der Rastnasen (36) beider Riegel (20) vorgesehen sind.

2. Schrank nach Anspruch 1,
dadurch **gekennzeichnet**,
daß beide Riegel (20) gegensinnig betätigbar sind.

3. Schrank nach Anspruch 1 oder 2,
dadurch **gekennzeichnet**,
daß die Riegel (20) als - vorzugsweise L-förmige - Kniehebel ausgebildet sind, an deren ersten Enden der Betätigungsmechanismus (14) angreift und deren zweite Enden eine Rastnase (36) zum Eingreifen in das Riegelschloß (38) aufweisen.

4. Schrank nach einem der vorhergehenden Ansprüche,
dadurch **gekennzeichnet**,
daß beide Riegel (20) durch eine Federvorrichtung (32) in ihre Schließstellung vorgespannt sind.

5. Schrank nach einem der vorhergehenden Ansprüche,
dadurch **gekennzeichnet**,
daß jeder oder beide Riegel (20) mittels einer Riegelplatte (22,24) an der Schublade (12) befestigt ist/sind, daß die Riegelplatte (22,24) als Stanzblechteil ausgebildet ist und eine hochgebogene Lagerkante (28) aufweist, die eine Perforierung (26) des Riegels (20) durchsetzt und den Lagerpunkt des Schwenklagers des Riegels bildet.

6. Schrank nach Anspruch 5,
dadurch **gekennzeichnet**,
daß die Lagerkante (28) der Riegelplatte (22,24) eine Durchbohrung oder Ausnehmung aufweist, daß der Riegel im Bereich seines ersten Endes ein erstes Widerlager (30) für eine Stab- oder Blattfeder (32) aufweist, daß das zweite Widerlager (34) an der Riegelplatte (22,24) ausgebildet ist, und daß die Stab- oder Blattfeder (32) die Perforierung oder Auskehlung der Lagerkante (28) oberhalb des Riegels (20) durchsetzt, so daß der Riegel (20) zwischen der Riegelplatte (22,24) und der Feder (32) in seiner Position festgelegt wird.

7. Schrank nach Anspruch 5 oder 6,
dadurch **gekennzeichnet**,
daß die Riegelplatte (22,24) an ihrem der Schubladenrückwand (40) zugewandten Ende eine parallel zu dieser verlaufende Kante (44) aufweist, gegen die eine Schulter (46) des Riegels (20) in Schließstellung anliegt.

8. Schrank nach einem der vorhergehenden Ansprüche,
dadurch **gekennzeichnet**,
daß beide Riegel (20) identisch ausgebildet sind.

9. Schrank nach einem der vorhergehenden Ansprüche,
dadurch **gekennzeichnet**,
daß die Riegelschlösser (38) durch U-Profile gebildet sind, in deren seitlichen Schenkeln Perforierungen für den Eingriff der Rastnase (36) zumindest eines Riegels (20) vorgesehen sind.

10. Schrank nach einem der vorhergehenden Ansprüche,
dadurch **gekennzeichnet**,
daß der Betätigungsmechanismus (14) durch eine axial bewegliche Stange gebildet ist, deren umgebogenes oder abgekröpftes hinteres Ende in Perforierungen (18) am ersten Ende der Riegel (20) eingreift, und deren vorderes Ende an die Schubladenfront (48) geführt ist und eine Betätigungsfläche (50) aufweist.

11. Schrank, insbesondere nach einem der vorhergehenden Ansprüche, umfassend einen Schrank mit wenigstens einem Schubladenelement, das in Schließstellung durch mindestens einen Riegel (20) verriegelbar ist
dadurch **gekennzeichnet**,
daß der Riegel (20) eine parallel zur Schubladenrückwand (42) verlaufende Schulter (46) aufweist, die in Schließstellung des Riegels (20) gegen die Schubladenrückwand (42) oder eine im wesentlichen parallel dazu verlaufende vertikale Kante (44) der Riegelplatte (22) anliegt.

## Claims

1. A cabinet having at least one drawer element, which can be locked in the pushed-in closed position, having a locking mechanism (10), which is arranged on the drawer and has at least one catch (20), provided in the rear-wall region of the drawer, and an actuating mechanism (14) for the catch, and having a catch lock (38), which is arranged on the cabinet structure (40) in the rear-wall region of the drawer and into which the catch (20) engages in the closed position of the drawer, characterized in that two catches (20), which can be moved jointly by the actuating mechanism (14), and a catch lock (38) for receiving the latching projections (36) of both catches (20) are provided.

2. A cabinet according to claim 1, characterized in that both catches (20) can be actuated in opposite directions.

3. A cabinet according to either of claims 1 and 2, characterized in that the catches (20) are designed as - preferably L-shaped - bell-crank levers, on the first end of which the actuating mechanism (14) engages and the second end of which has a latching projection (36) for engagement in the catch lock (38).

4. A cabinet according to any one of the preceding claims, characterized in that both catches (20) are preloaded into their closed position by a spring device (32).

5. A cabinet according to any one of the preceding claims, characterized in that each or both catch(es) (20) is/are attached to the drawer (12) by means of a catch plate (22, 24), in that the catch plate (22, 24) is designed as a sheet-metal stamping and has a raised mounting edge (28) which passes through a perforation (26) in the catch (20) and forms the bearing point of the pivot bearing of the catch.

6. A cabinet according to claim 5, characterized in that the mounting edge (28) of the catch plate (22, 24) has a through-hole or cut-out, in that the catch has, in the region of its first end, a first abutment (30) for a bar or leaf spring (32), in that the second abutment (34) is formed on the catch plate (22, 24), and in that the bar or leaf spring (32) passes through the perforation or recess in the mounting edge (28) above the catch (20), with the result that the catch (20) is fixed in its position between the catch plate (22, 24) and the spring (32).

7. A cabinet according to either of claims 5 or 6, characterized in that the catch plate (22, 24) has, at its end facing the rear wall (40) of the drawer, an edge (44) which extends parallel to the latter and against which a shoulder (46) of the catch (20) rests in the closed position.

8. A cabinet according to any one of the preceding claims, characterized in that both catches (20) are of identical design.

9. A cabinet according to any one of the preceding claims, characterized in that the catch locks (38) are formed by U-shaped profiles, in the lateral limbs of which perforations are provided for the engagement of the latching projection (36) of at least one catch (20).

10. A cabinet according to any one of the preceding claims, characterized in that the actuating mechanism (14) is formed by an axially moveable rod, the bent or offset rear end of which engages in perforations (18) in the first end of the catches (20) and the front end of which extends as far as the front (48) of the drawer and has an actuating surface (50).

11. A cabinet, in particular in accordance with any one of the preceding claims, comprising a cabinet with at least one drawer element which can be locked in the closed position by at least one catch (20), characterized in that the catch (20) has a shoulder (46) which extends parallel to the rear wall (42) of the drawer and, in the closed position of the catch (20), rests against the rear wall (42) of the drawer or against a vertical edge (44) of the catch plate (22), the said edge extending essentially parallel to the said rear wall of the drawer.

## Revendications

1. Armoire comportant au moins un élément formant tiroir, qui peut être verrouillée dans la position fermée à l'état inséré, un mécanisme de verrouillage (10) qui est disposé sur le tiroir et dispose d'au moins un pêne (20) situé dans la zone de la paroi arrière du tiroir et d'un mécanisme d'actionnement (14) pour le pêne, et une gâche (38) disposée dans la zone de la paroi arrière du tiroir, sur la structure (40) de l'armoire et dans laquelle le pêne (20) s'engage lorsque le tiroir est dans la position fermée,
caractérisée en ce qu'il est prévu deux pênes (20) pouvant être actionnés en commun par le mécanisme d'actionnement (14) et une gâche (38) servant à recevoir les becs d'encliquetage (36) des deux pênes (20).

2. Armoire selon la revendication 1, caractérisée en ce que les deux pênes (20) peut être actionnés en des sens opposés.

3. Armoire selon la revendication 1 ou 2, caractérisée en ce que les pênes (20) sont agencés sous la forme de leviers coudés - de préférence sous la forme de L -, selon les premières extrémité desquels s'accroche le mécanisme d'actionnement (14) et dont les secondes extrémités possèdent un bec d'encliquetage (36) destiné à s'engager dans la (38).

4. Armoire selon l'une des revendications précédentes, caractérisée en ce que les deux pênes (20) sont précontraints dans leur position fermée par un dispositif à ressort (32).

5. Armoire selon l'une des revendications précédentes, caractérisée en ce que chaque pêne ou les deux pênes (20) est/sont fixé(s) au moyen d'une plaque (22,24) sur le tiroir (12), que la plaque (22,24) des pênes est agencée sous la forme d'une pièce en tôle découpée et comporte une arête de support repliée vers le haut (28), qui traverse une perforation (26) du pêne (20) et forme le point de support du palier pivotant du pêne.

6. Armoire selon la revendication 5, caractérisée en ce que l'arête de support (28) de la plaque (22,24) du pêne possède un perçage ou un évidement, que le pêne possède, dans la zone de sa première extrémité, une première butée (30) pour un ressort en forme de tige ou un ressort à lame (32), que la seconde butée (34) est formée sur la plaque (22,24) du pêne et que le ressort en forme de tige ou le ressort à lame (32) traverse la perforation ou l'évidement de l'arête de support (28) au-dessus du pêne (20), de sorte que le pêne (20) est fixé en position entre sa plaque (22,24) et le ressort (32).

7. Armoire selon la revendication 5 ou 6, caractérisée en ce que la plaque (22,24) du pêne possède, sur son extrémité tournée vers la paroi arrière (40) du tiroir, un bord (44) qui est parallèle à cette paroi et contre lequel un épaulement (46) du pêne (20) s'appuie, dans la position fermée.

8. Armoire selon l'une des revendications précédentes, caractérisée en ce que les deux pênes (20) ont des agencements identiques.

9. Armoire selon l'une des revendications précédentes, caractérisée en ce que les gâches (38) sont fermées par des profilés en U, dans les branches latérales desquels sont prévues des perforations pour l'engagement du bec d'encliquetage (36) d'au moins un pêne (20).

10. Armoire selon l'une des revendications précédentes, caractérisée en ce que le mécanisme d'actionnement (14) est formé par une barre déplaçable axialement, dont l'extrémité arrière repliée ou recourbée s'engage dans des perforations (18) présentes sur la première extrémité des pênes (20) et dont l'extrémité avant est guidée sur l'avant (48) du tiroir et possède une surface d'actionnement (50).

11. Armoire, notamment selon l'une des revendications précédentes, comprenant une armoire équipée d'au moins un élément formant tiroir, qui peut être verrouillé dans la position fermée par au moins un pêne (20), caractérisée en ce que le pêne (20) possède un épaulement (46) qui s'étend parallèlement à la paroi arrière (42) du tiroir et qui, lorsque le pêne (20) est dans la position fermée, s'applique contre la paroi arrière (42) du tiroir ou contre un bord vertical (44), qui est sensiblement parallèle à cette paroi, de la plaque (22) du pêne.
